# EUROPÄISCHE PATENTSCHRIFT

(11) **EP 0 581 020 B1**
(45) Veröffentlichungstag und Bekanntmachung des Hinweises auf die Patenterteilung: **25.09.1996**
(21) Anmeldenummer: 93110131.5
(22) Anmeldetag: 24.06.1993
(51) Int. Cl.: B65B 13/02

(54) **Vorrichtung zum Spannen mindestens eines um mindestens einen rohrförmigen Körper geschlungenen profilierten Bandelements**
Device for tensioning at least one profiled strap around at least one tubular body
Dispositif pour tendre au moins une bandelette profilée encerclant au moins un corps tubulaire

(30) Priorität: 27.07.1992 DE 4224826
(43) Veröffentlichungstag der Anmeldung: 02.02.1994
(73) Patentinhaber: TRW United-Carr GmbH & Co. KG, D-67677 Enkenbach-Alsenborn (DE)
(72) Erfinder: Kraus, Willibald, D-6718 Grünstadt (DE)
(74) Vertreter: Schieschke, Klaus, Dipl.-Ing.

(56) Entgegenhaltungen:
- DE-U- 9 210 080
- FR-A- 2 571 646
- GB-A- 2 099 530

## Beschreibung

Die Erfindung bezieht sich auf eine Vorrichtung zum Spannen mindestens eines um mindestens einen rohrförmigen Körper geschlungenen, profilierten Bandelements in einem Kopfteil, welches innerhalb einer Durchgangsöffnung ein mit dem profilierten Bandelement zusammenwirkendes, federndes Verriegelungselement aufweist, nach dem Oberbegriff des Anspruchs 1.

Bei bisher allgemein bekannten Konstruktion ist nachteilig, daß das Abschneiden des überstehenden profilierten Bandelements unter Spannung erfolgt, so daß das Kunststoffmaterial, aus welchem im allgemeinen das profilierte Bandelement besteht, zurückfedern kann. Dadurch ist eine einwandfreie und straffe Halterung des umschlungenen rohrförmigen Körpers nicht mehr gewährleistet, wobei zudem das profilierte Bandelement infolge der vorhandenen Spannung beim Abschneiden aus dem federnden Verriegelungselement herausgerissen werden kann.

Als Stand der Technik, von dem die Erfindung ausgeht, ist darüberhinaus bereits eine Vorrichtung zum Spannen eines Bandelements bekannt (US-PS 4,718, 460), welches zwei Funktionsmöglichkeiten bietet, nämlich das Abschneiden des Bandendes unter Spannung und das Abschneiden des Bandendes ohne Spannung. Hierzu besteht die Möglichkeit, einen Hebel entweder in der einen oder in der anderen Ausnehmung eines ein Schneidmesser enthaltenden Elements zu arretieren. Obwohl diese bekannte Konstruktion damit grundsätzlich das Schneiden des um einen Gegenstand herumgeschlungenen Bandelements im entspannten Zustand offenbart, liegt hier ein erheblicher baulicher Aufwand bei der Ausgestaltung dieser Vorrichtung vor.

Zum Stand der Technik zählt weiterhin eine Vorrichtung zum Spannen mindestens eines um einen rohrförmigen Körper geschlungenen, profilierten Bandelements (US-PS 4,410,019), bei welchem der Schiebeschlitten nicht direkt mit dem Abzugshebel verbunden ist, sondern die Verbindung dieser beiden Elemente über einen Auslösehebel hergestellt wird. Bei dieser konstruktiven Gestaltung ergibt sich die Wirkung, daß der Entspannungsvorgang der Elastizität des freien Bandendes überlassen wird.

Demgegenüber liegt die Aufgabe der vorliegenden Erfindung darin, die eingangs genannte Vorrichtung zum Spannen mindestens eines um mindestens einen rohrförmigen Körper geschlungenen, profilierten Bandelements so zu gestalten, daß sich trotz des gewünschten kurzen Entspannungsvorgangs vor dem Abschneiden des freien Bandendes ein vereinfachter Aufbau und weniger Teile ergeben.

Diese Aufgabe wird erfindungsgemäß gelöst mit den Merkmalen im kennzeichnenden Teil des Anspruchs 1.

Hierdurch ergibt sich der Vorteil, daß über den Abzugshebel direkt auf den Schiebeschlitten über den Drehpunkt eingewirkt wird. Rastet der Auslenkhebel mit seiner Rolle aus dem Gegenprofil aus, so kann die Feder über den Anschlag den Schiebeschlitten kurzzeitig verschieben, so daß zwangsläufig ein kurzer Entspannungsvorgang in Form eines gegenläufigen Schritts vor dem Abschneiden eintritt. Die gesamte Vorrichtung ist einfach aufgebaut und weist lediglich neben dem Schiebeschlitten zwei Hebel auf, welche trotz dieser einfachen Gestaltung eine Verbesserung beim Spannen von profilierten Bändern und ein Abschneiden der freien Bandenden ermöglichen.

In weiterer Ausgestaltung der Erfindung kann über die durch die Kurvenführung des Schiebeschlittens gelenkte Stützrolle der Schneidhebel oberseitig gegen Wirkung einer Feder beaufschlagbar sein. Weiterhin kann der Auslösehebel mit einer einstellbaren Zugfeder verbunden sein, wobei die Zugfeder über einen Führungsschlitten am Schiebeschlitten angeordnet und der Führungsschlitten mit einer am Schiebeschlitten drehbar gelagerten Einstellschraube verbunden ist. Mit Hilfe dieser Schraube kann auf einfache Weise die Spannung der Zugfeder eingestellt werden, was sich auf den Auslösehebel überträgt.

Nach einem weiteren Merkmal der Erfindung kann unterhalb des Bandelements eine gehäusefeste, oberseitig gewölbte Platte angeordnet sein, wobei der Abstand zwischen den Stützbereichen und der Platte kleiner ist als der Durchmesser der jeweiligen Längsstege des profilierten Bandelements. Hierdurch wird das Bandelement schonend in die Vorrichtung eingezogen und sichergestellt, daß die einzelnen Teile des Bandelements beschädigungsfrei sind.

Die Erfindung wird nachfolgend anhand eines in der Zeichnung dargestellten Ausführungsbeispiels näher beschrieben. In der Zeichnung zeigen:
- Fig. 1: eine schematische Seitenansicht der erfindungsgemäßen Vorrichtung;
- Fig. 2: eine Vorderansicht des Bandmitnehmers mit geschnittenen Längsstegen des profilierten Bandelements;
- Fig. 3: den vorderen Bereich der erfindungsgemäßen Vorrichtung mit schematisch dargestelltem Bandelement.

Nach Fig. 1 und 3 dient die erfindungsgemäße Vorrichtung 1 zum Spannen mindestens eines Bandelements 3, welches um mindestens einen rohrförmigen Körper 2 geschlungen ist. Hierbei weist das Bandelement 3 einen Kopfteil 4 auf, welcher innerhalb einer Durchgangsöffnung 5 ein mit dem profilierten Bandelement 3 zusammenwirkendes, federndes Verriegelungselement 6 aufweist. Durch Anlage des Kopfteils 4 an der Stirnseite der erfindungsgemäßen Vorrichtung 1 und durch Förderung des profilierten Bandelements 3 in Pfeilrichtung I erfolgt ein Spannen dieses profilierten Bandelements 3.

Nach Fig. 1 weist die Vorrichtung 1 einen Bandmitnehmer 7 auf, welcher im Mündungsbereich 7 angeordnet ist. Dieser Bandmitnehmer 7 ist - um einen Drehpunkt 8 schwenkbar - in einem Schiebeschlitten 9 gelagert.

Nach Fig. 2 wird der Bandmitnehmer 7 von einer Torsionsfeder 37 beaufschlagt, wobei in der in Fig. 1 dargestellten Position diese Torsionsfeder 37 bewirkt, daß der Bandmitnehmer 8 gegen einen Anschlag 33 im Mündungsbereich der Vorrichtung 1 anliegt.

Der Schiebeschlitten 9 ist innerhalb eines Gehäuses 10 gelagert und wird rückseitig von einer Druckfeder 30 beaufschlagt, welche sich einerseits am Gehäuse 10 abstützt und andererseits eine Abstützung im Bereich einer Anlage 31 des Schiebeschlittens 9 erfährt. Durch die Druckfeder 30 wird der Schiebeschlitten 9 zusammen mit dem Bandmitnehmer 7 gegen den Mündungsbereich der Vorrichtung 1 gedrückt.

Unterhalb des Schiebeschlittens 9 befindet sich im Gehäuse 10 ein Schneidhebel 11, welcher um einen gehäusefesten Drehpunkt 12 schwenkbar ist. Vorderseitig weist dieser Schneidhebel - dem Anschlag 33 gegenüberliegend - im Bereich des Bandmitnehmers 17 ein Messer 13 auf. Auf der anderen Seite des Schneidhebels 11 beaufschlagt eine Druckfeder 27 dessen freies Ende, welches gegen einen gehäusefesten Anschlag 29 anliegt.

Innerhalb des Gehäuses 10 befindet sich ein Abzugshebel 14, welcher um einen gehäusefesten Drehpunkt 15 drehbar ist. Dieser Abzugshebel 14 weist einen Drehpunkt 18 auf, an welchem ein schwenkbares Kurvenelement 16 in Form eines Auslenkhebels 19 angeordnet ist. Über diesen Drehpunkt 18 ist der Schiebeschlitten 9 mit dem Abzugshebel 14 verbunden.

Am freien Ende des Auslenkhebels 19 ist mindestens eine Stützrolle 20 angeordnet, welche innerhalb eines Gegenprofils 22 eines Auslenkhebels 17 liegt. Dieser Auslenkhebel 17 ist in einem Drehpunkt 32 im Schiebeschlitten 9 gelagert und weist einen freien Arm auf, an welchem eine Zugfeder 21 angreift.

Diese Zugfeder 21 stützt sich an einem Führungsschlitten 23 ab, welcher verschiebbar in dem Schiebeschlitten 9 gelagert ist. Der Führungsschlitten 23 arbeitet mit einem Gewindezapfen einer Einstellschraube 24 zusammen, welche innerhalb einer Lagerstelle 25 des Schiebeschlittens 9 drehbar ist.

Wird diese Einstellschraube 24, z.B. eine Rändelschraube, gedreht, so verschiebt sich der Führungsschlitten 23 über die zusammenwirkenden Gewinde, wodurch die Zugfeder 21 auf eine erhöhte oder verminderte Spannung eingestellt werden kann und sich damit der Andruck des Gegenprofils 22 gegen die Stützrolle 20 regulieren läßt.

Der Schiebeschlitten 9 weist im Bereich der Stützrolle 20 unterseitig eine Kurvenführung 26 auf. Diese Kurvenführung 26 ist so beschaffen, daß die Stützrolle 20 des Auslenkhebels 19 daran gleiten kann und auf die Oberseite des Schneidhebels 11 geführt wird.

Das Gehäuse 10 weist, dem Abzugshebel 14 gegenüberliegend, eine Griffschale 28 auf.

Die erfindungsgemäße Vorrichtung 1 arbeitet wie folgt:

Zunächst wird nach Fig. 3 das vordere Ende des Bandelements 3 in die Mündung eingeführt, und zwar soweit bis nach Fig. 2 das Querprofil 39 des Bandelements 3 im Profilbereich 34 des Bandmitnehmers 7 liegt. Dieser Bandmitnehmer 7 weist beidseitig des Profilbereichs 34 zwei Stützbereiche 35 und 36 auf, welche unter Wirkung der Feder 37 die Längsstege 38 und 38' des Bandelements 3 beaufschlagen.

Unterhalb des Bandmitnehmers 7 befindet sich eine Platte 40, welche beispielsweise leicht gewölbt ausgebildet sein kann. Hierbei ist der Abstand a der Stützbereiche 35 und 36 zu der Platte 40 vorzugsweise kleiner als der Durchmesser d der Längsstege 38 und 38' des Bandelements 3.

Nachdem sich der Profilbereich 34 des Bandmitnehmers 7 in den entsprechenden Querprofilen 39 des Bandelements 3 eingelagert hat, wird der Abzugshebel 14 in Pfeilrichtung gegen die Griffschale 28 bewegt. Hierdurch schwenkt der Bandmitnehmer 7 gegen Wirkung der Torsionsfeder 37 im Gegenuhrzeigersinn, und zwar solange, bis der Bandmitnehmer 7 aus dem Eingriffsbereich des Querprofils 39 des Bandelements 3 heraustritt. Gleichzeitig mit dieser vorgenannten Bewegung bewegt sich der Schiebeschlitten 9 infolge des Drehpunktes 18 nach rechts. Ist die Schiebebewegung des Schiebeschlittens 9 nach rechts gegen Wirkung der Feder 30 beendet, wird der Abzugshebel 14 losgelassen. Er schwenkt damit im Gegenuhrzeigersinn um seinen Drehpunkt 15, bis der Bandmitnehmer 7 wieder am Anschlag 33 anliegt und erneut mit seinem Profil 39 in das Querprofil 39 des Bandelements 3 eingreift. Damit läßt sich der vorgenannte Vorgang wiederholen, so daß nach und nach das Bandelement 3 mit Hilfe der Bewegung des Abzugselements 14 nach rechts verschoben wird und den rohrförmigen Körper 2 zunehmend straffer umschlingt.

Ist der Vorgang des Spannens des Bandelements 3 beendet, so liegt das Kopfteil 4 fest im Bereich der Mündung der erfindungsgemäßen Vorrichtung 1 an. Wird nun trotzdem der Abzugshebel 14 im Uhrzeigersinn weiter um den Drehpunkt 15 gedreht, so gleitet die Rolle 20 des Auslenkhebels 19 aus dem Gegenprofil 22 des Auslösehebels 17, so daß der Schiebeschlitten 9 kurzzeitig unter Wirkung der Feder 30 sich von rechts nach links bewegt und damit dem Spannvorgang nunmehr ein kurzer Entspannungsvorgang des Bandelements 3 folgt.

Im Weiterverlauf der Drehbewegung des Abzughebels 14 um den Drehpunkt 15 gleitet die Stützrolle 20 an der Kurvenführung 26 des Schiebeschlittens 9 nach unten und beaufschlagt den Schneidhebel 11, wodurch dieser um den Drehpunkt 12 im Uhrzeigersinn gedreht wird.

Durch diese Drehung tritt das Messer 13 im vorderen Bereich des Schneidhebels 11 in Aktion und schneidet das kurzzeitig im entspannten Zustand vorliegende Bandelement 3 ab, so daß der Vorgang des Spannens, Entspannens und Schneidens damit beendet ist.

Die vorgenannten Abläufe bezüglich der Entspannung und des Schneidens erfolgen in einer sehr kurzen Zeitphase, wobei jedoch in jedem Fall durch die Gestaltung der Stützrolle 20 und des Gegenprofils 22 sowie der Kurvenführung 26 sichergestellt ist, daß ein Abschneiden des überstehenden Bandteils 3' nach Fig. 3 nur im entspannten Zustand erfolgt.

Durch Einstellung der Rändelschraube 24 kann die Zugfeder 21 entsprechend eingestellt werden, so daß auf einfache Weise eine Anzugskrafteinstellung gewährleistet ist, d.h. es kann der Anlagedruck der Stützrolle 20 in dem Gegenprofil 22 des um den Drehpunkt 32 drehbaren Auslösehebels 17 reguliert werden.

Durch die spezielle Gestaltung der erfindungsgemäßen Vorrichtung 1 ergibt sich eine erhebliche Verbesserung im automatischen, manuellen Festspannen mit Hilfe eines Bandelements.

## Patentansprüche

1. Vorrichtung zum Spannen mindestens eines um mindestens einen rohrförmigen Körper geschlungenen, profilierten Bandelements in einem Kopfteil, welches innerhalb einer Durchgangsöffnung ein mit dem profilierten Bandelement zusammenwirkendes, federndes Verriegelungselement aufweist,
mit einem federbeaufschlagten Bandmitnehmer (7), welcher um einen Drehpunkt (8) schwenkbar in einem Schiebeschlitten (9) innerhalb eines Gehäuses gelagert ist,
mit einem um einen gehäusefesten Drehpunkt (12) schwenkbaren Schneidhebel (11), mit einem Messer (13) im Bereich des Bandmitnehmers (7) und mit einem um einen gehäusefesten Drehpunkt (15) schwenkbaren Abzugshebel (14), über welchen der Schiebeschlitten (9) und der Schneidhebel (11) betätigbar sind,
wobei der Abzugshebel (14) mit einem, im Schiebeschlitten (9) gelagerten, gegen eine federbeaufschlagte Arretierung (20, 22) abgestützten Auslöseelement (17) verbunden und über eine Kurvenführung der Schneidhebel (11) betätigbar ist,
dadurch gekennzeichnet,
daß der Abzugshebel (14) über einen Drehpunkt (18) direkt mit dem durch eine Druckfeder (30) beaufschlagten Schiebeschlitten (9) verbunden ist,
daß im Drehpunkt (18) ein Auslenkhebel (19) gelagert ist, welcher am freien Ende mindestens eine Stützrolle (20) aufweist, die zur Arretierung in einem Gegenprofil (22) des als Hebel (17) ausgebildeten Auslöseelements eingelagert ist,
daß nach Aufheben der Arretierung der Stützrolle (20) in dem Gegenprofil (22) durch die Feder (30) der Schiebeschlitten (9) unter kurzzeitiger Entspannung des Bandelements (3) gegen dessen Kopfteil (4) bewegbar ist und
daß der Schiebeschlitten (9) im Bereich des freien Endes des Auslenkhebels (19) zu dessen Auslenkung eine Kurvenführung (26) aufweist, über welche der aus der Arretierung gelöste Auslenkhebel (19) den Schneidhebel (11) beaufschlagt.

2. Vorrichtung nach Anspruch 1,
dadurch gekennzeichnet,
daß über die durch die Kurvenführung (26) des Schiebeschlittens (9) gelenkte Stützrolle (20) der Schneidhebel (11) oberseitig gegen Wirkung einer Feder (27) beaufschlagbar ist.

3. Vorrichtung nach Anspruch 1
dadurch gekennzeichnet,
daß der Auslösehebel (17) mit einer einstellbaren Zugfeder (21) verbunden ist und
daß die Zugfeder (21) über einen Führungsschlitten (23) am Schiebeschlitten (9) angeordnet ist, wobei der Führungsschlitten (23) mit einer am Schiebeschlitten (9) drehbar gelagerten Einstellschraube (24) verbunden ist.

4. Vorrichtung nach Anspruch 1,
dadurch gekennzeichnet,
daß der federbeaufschlagte Bandmitnehmer (7) seitliche, glatte Stützbereich (35, 36) aufweist und
daß unterhalb des Bandelements (7) eine gehäusefeste, oberseitig gewölbte Platte (40) angeordnet ist, wobei der Abstand (a) zwischen den Stützbereichen (35, 36) und der Platte (40) kleiner ist als der Durchmesser (d) der jeweiligen Längsstege (38, 38') des profilierten Bandelements (3).

## Claims

1. Device for tensioning at least one profiled strap element, wrapped around at least one tubular body, in a head part, which has inside a passage opening a resilient locking element interacting with the profiled strap element, comprising a spring-loaded strap carrier (7) which is pivotably mounted about a pivot (8) in a sliding carriage (9) inside a housing, a cutting lever (11) which is pivotable about a pivot (12) fixed to the housing and has a blade (13) in the area of the strap carrier (7), and a trigger lever (14) which is pivotable about a pivot (15) fixed to the housing and via which the sliding carriage (9) and the cutting lever (11) can be actuated, the trigger lever (14) being connected to a release element (17) mounted in the sliding carriage (9) and supported against a spring-loaded arresting means (20, 22) and being operable via a curved guide of the cutting lever (11), characterized in that the trigger lever (14) is connected via a pivot (18) directly to the sliding carriage (9) loaded by a compression spring (30), in that a deflection lever (19) is mounted at the pivot (18), which deflection lever (19) has at the free end at least one supporting roller (20) which, for arresting, is lodged in a mating profile (22) of the release element designed as a lever (17), in that, after the arresting of the supporting roller (20) in the mating profile (22) is neutralized, the sliding carriage (9) can be moved by the spring (30) towards the head part (4) of the strap element (3) while the latter is briefly relieved of tension, and in that the sliding carriage (9) has a curved guide (26) in the area of the free end of the deflection lever (19) for the deflection of the latter, via which curved guide (26) the deflection lever (19) released from the arresting acts upon the cutting lever (11).

2. Device according to Claim 1, characterized in that the cutting lever (11) can be acted upon on the top side against the action of a spring (27) via the supporting roller (20) directed by the curved guide (26) of the sliding carriage (9).

3. Device according to Claim 1, characterized in that the release lever (17) is connected to an adjustable tension spring (21), and in that the tension spring (21) is arranged on the sliding carriage (9) via a guide carriage (23), the guide carriage (23) being connected to an adjusting screw (24) rotatably mounted on the sliding carriage (9).

4. Device according to Claim 1, characterized in that the spring-loaded strap carrier (7) has lateral, smooth supporting areas (35, 36), and in that a plate (40) fixed to the housing and arched on the top side is arranged below the strap element (7), the distance (a) between the supporting areas (35, 36) and the plate (40) being less than the diameter (d) of the respective longitudinal webs (38, 38') of the profiled strap element (3).

## Revendications

1. Dispositif pour tendre au moins une bandelette profilée encerclant au moins un corps tubulaire, dans une partie frontale qui présente, à l'intérieur d'un trou de passage, un élément élastique de verrouillage coopérant avec la bandelette profilée,
comprenant un organe (7) d'entraînement de la bandelette, sollicité élastiquement et logé dans un chariot coulissant (9), à l'intérieur d'un boîtier, avec faculté de pivotement autour d'un point de rotation (8),
un levier de sectionnement (11) pouvant pivoter autour d'un point de rotation (12) assujetti au boîtier, et muni d'un couteau (13) dans la région de l'organe (7) d'entraînement de la bandelette ; et un levier d'extraction (14) pouvant pivoter autour d'un point de rotation (15) assujetti au boîtier, et par l'intermédiaire duquel le chariot coulissant (9) et le levier de sectionnement (11) peuvent être actionnés,
le levier d'extraction (14) étant relié à un élément déclencheur (17) monté dans le chariot coulissant (9) et en appui contre un système d'arrêt (20, 22) sollicité élastiquement, et le levier de sectionnement (11) pouvant être actionné par l'intermédiaire d'un moyen de guidage par came,
caractérisé par le fait
que le levier d'extraction (14) est directement relié, par l'intermédiaire d'un point de rotation (18), au chariot coulissant (9) sollicité par un ressort de pression (30) ;
qu'un levier d'excursion (19) monté au point de rotation (18) présente, à l'extrémité libre, au moins un galet d'appui (20) niché, en vue d'assurer l'arrêt, dans un profil complémentaire (22) de l'élément déclencheur réalisé sous la forme d'un levier (17) ;
qu'après la neutralisation de l'arrêt du galet d'appui (20) dans le profil complémentaire (22), le chariot coulissant (9) peut être déplacé contre la partie frontale (4) de la bandelette (3), sous l'action du ressort (30), avec un bref effet de soulagement de la bandelette ; et
que le chariot coulissant (9) comporte dans la région de l'extrémité libre du levier d'excursion (19), en vue de dévier ce dernier, un moyen de guidage par came (26) par l'intermédiaire duquel ledit levier d'excursion (19), dégagé du système d'arrêt, sollicite le levier de sectionnement (11).

2. Dispositif selon la revendication 1,
caractérisé par le fait
que le levier de sectionnement (11) peut être sollicité à sa face supérieure, en s'opposant à l'action d'un ressort (27), par l'intermédiaire du galet d'appui (20) guidé par le moyen de guidage par came (26) du chariot coulissant (9).

3. Dispositif selon la revendication 1,
caractérisé par le fait
que le levier déclencheur (17) est relié à un ressort réglable de traction (21) ; et
que le ressort de traction (21) est disposé sur le chariot coulissant (9) par l'intermédiaire d'un chariot de guidage (23), le chariot de guidage (23) étant relié à une vis de réglage (24) montée à rotation sur le chariot coulissant (9).

4. Dispositif selon la revendication 1,
caractérisé par le fait
que l'organe (7) d'entraînement de la bandelette, sollicité élastiquement, présente des zones latérales d'appui (35, 36) de configuration lisse ; et
qu'une plaque (40), assujettie au boîtier et bombée à sa face supérieure, est disposée au-dessous de la bandelette (7), l'espacement (a), entre les zones d'appui (35, 36) et la plaque (40), étant plus petit que le diamètre (d) des membrures longitudinales considérées (38, 38') de la bandelette profilée (3).
